# FASCICULE DE BREVET EUROPEEN

(11) **EP 0 817 146 B1**
(45) Date de publication et mention de la délivrance du brevet: **20.03.2002**
(21) Numéro de dépôt: 97401544.8
(22) Date de dépôt: 01.07.1997
(51) Int. Cl.: G08B 13/24

(54) **Dispositif pour la détection d'intrusions du type utilisant des câbles rayonnants**
Eindringungsdetektionsvorrichtung mit strahlenden Leitungen
Intrusion detection apparatus using leaky cables

(30) Priorité: 03.07.1996 FR 9608283
(43) Date de publication de la demande: 07.01.1998
(73) Titulaire: AMP-C3C, 91940 Les Ulis (FR)
(72) Inventeur: Collignon, Gérard, 91470 Limours (FR)
(74) Mandataire: Lerner, François

(56) Documents cités:
- EP-A- 0 272 785
- FR-A- 2 709 010

## Description

La présente invention a pour objet un dispositif pour la détection d'intrusions, du type utilisant des câbles rayonnants, disposés en aérien, distants l'un de l'autre d'environ quelques dizaines de centimètres à quelques mètres et s'étendant parallèlement l'un à l'autre le long de la zone à surveiller.

Le dispositif fait appel à un principe connu (EP 0 272 785) fonctionnant en émission-réception sous une fréquence appropriée de quelques dizaines de mégahertz émettant un signal de détection d'intrusions lorsque, sous l'effet d'une intrusion, le champ électromagnétique à l'extérieur et au voisinage des câbles est perturbé. Le dispositif est du type comprenant un émetteur relié par un câble coaxial à une première ligne de transmission du dispositif et un récepteur relié par un deuxième câble coaxial à une seconde ligne de transmission du dispositif, ainsi qu'un calculateur relié à l'émetteur et au récepteur pour analyser les résultats des signaux détectés et permettre ainsi d'indiquer l'apparition d'une intrusion et de la localiser. Mais un tel type d'installation est sujet à de fausses alarmes, telles que celles par exemple provoquées par le balancement dans le vent du feuillage d'un arbre proche.

Le demandeur a déjà décrit (FR-A-2 709 010) une installation pour la détection d'intrusions fonctionnant selon le principe général décrit ci-dessus et utilisant des câbles rayonnants noyés dans le sol, ceci afin de limiter et tenter d'éliminer les problèmes liés aux fausses alarmes engendrées lorsque l'installation fonctionne en aérien, à des variations parasites de l'environnement, telles que modification de l'humidité, arrivée d'eau sur le sol ou dans le sous-sol, etc. L'inconvénient de ce genre d'installations à câbles de détection enterrés est qu'il entraîne un surcoût important dû aux travaux de génie civil qu'il faut effectuer, parfois sur de très grandes longueurs, en faisant appel par exemple à la construction d'une dalle en béton dans laquelle doivent être noyés les câbles rayonnants de détection, et sous laquelle il faut placer un grillage métallique pour éliminer les perturbations dues aux modifications d'humidité du sous-sol.

L'invention a pour objet de réaliser un dispositif du type clôture détectrice aérienne, fonctionnant selon un principe voisin et procurant un volume de détection plus haut, circonscrit dans une région bien délimitée voisine de la clôture, permettant un coût d'installation beaucoup plus faible que celui des versions enterrées, avec une bonne fiabilité et élimination d'alarmes parasites telles par exemple que celles dues au balancement du feuillage d'un arbre situé à l'extérieur du périmètre surveillé d'intrusions mais à proximité de lui.

Le dispositif conforme à l'invention, du type général précédemment décrit, se caractérise en ce que les câbles de détection sont constitués par au moins deux tubes métalliques disposés parallèlement l'un à l'autre et formant, avec un troisième conducteur électrique, relié à la masse des câbles coaxiaux d'alimentation/réception du dispositif, les deux lignes de transmission couplées du dispositif, lesquelles sont chargées à leur extrémité libre sur leur impédance caractéristique.

Dans un mode de réalisation, le troisième conducteur électrique est constitué par un troisième tube métallique disposé entre les deux autres. Dans un autre mode de réalisation, le troisième conducteur électrique est constitué par un grillage ou plan métallique équivalent disposé d'un côté des deux tubes reliés respectivement à l'émetteur et au récepteur ; dans ce cas, le dispositif fonctionne en étant capable de ne détecter que les intrusions se produisant d'un côté du grillage ou plan métallique en question, une telle installation étant particulièrement adaptée lorsqu'il s'agit d'une clôture de délimitation avec un lieu public ou de passage tel par exemple qu'une route.

Sur une structure à deux câbles aériens ou plus, la réflexion en extrémité peut provoquer l'apparition d'un fort régime d'ondes stationnaires qui empêchent la détection périodiquement le long de la ligne pour toutes les demi-longueurs d'ondes et qui empêchent une localisation de la position de l'intrusion.

Pour éviter ce fonctionnement à fort régime d'ondes stationnaires, il est connu de charger l'extrémité des lignes de transmission au moyen d'impédances ; dans ce cas, pour localiser l'intrusion, il faut travailler successivement à des fréquences différentes, et selon la méthode connue du radar à impulsions synthétiques, il est possible de déterminer la position de l'intrusion au moyen d'un calcul de transformée de Fourrier.

L'invention met en oeuvre ces principes de façon pratique, en conformant les câbles de détection sous forme de deux tubes métalliques convenablement couplés avec un troisième conducteur relié à la masse des câbles coaxiaux d'alimentation/réception.

L'invention et sa mise en oeuvre apparaîtront plus clairement à l'aide de la description qui va suivre, faite en référence aux dessins annexés dans lesquels :

La figure 1 montre schématiquement comment peut être réalisée une clôture permettant la détection des intrusions conformément à l'invention.

La figure 2 est une vue semblable à celle de la figure 1 relativement à une variante.

La figure 3 est un schéma montrant les connections entre la clôture et le dispositif permettant la localisation des intrusions.

En se reportant tout d'abord à la figure 1, on a montré une clôture permettant la détection d'intrusions, constituée essentiellement de trois tubes métalliques référencés 1, 2 et 3, supportés par des poteaux-supports référencés 8. Les poteaux-supports sont avantageusement constitués en un matériau diélectrique isolant, tel par exemple qu'un composite verre-résine.

Les tubes conducteurs métalliques 1 et 3 sont relies respectivement par les conducteurs coaxiaux 4 et 5, à l'émetteur E et au récepteur R du dispositif (figure 3). La masse des câbles coaxiaux, autrement dit leur gaine extérieure, est reliée au troisième conducteur central référencé 2 au dessin. Les tubes métalliques 1 et 3 qui constituent avec le conducteur central 2 les deux lignes de transmission couplées du dispositif, sont chargés à leur extrémité libre sur leur impédance caractéristique, respectivement 6 et 7.

Dans une réalisation, les trois conducteurs peuvent être constitués par des tubes métalliques de diamètre 40 mm environ et sont disposés respectivement à 0,5 m, 1,25 m et 2m du sol. Les poteaux-supports sont disposés tous les 2 à 3 m. Bien entendu, la longueur des tubes 1, 2 et 3 correspond à la longueur du périmètre à surveiller.

En ce qui concerne la valeur de l'impédance caractéristique des résistances 6 et 7 qui doivent équiper le dispositif, la technique enseigne que ces résistances sont données par la formule :$\text{R = 276 log (2 D/d),}$ si l'on appelle D la distance séparant les deux lignes 1 et 3, et d le diamètre des tubes 1 et 3 (qui ont le même diamètre). Dans le cas considéré, ces formules amènent à des valeurs des résistances 6 et 7 voisines de 400 Ohms.

Dans l'exemple illustré à la figure 1, le volume de détection possède une section de forme voisine d'une ellipse ayant une largeur de l'ordre de 3 à 4 m (soit de chaque côté de la clôture de l'ordre de 1,50 à 2 m), et une hauteur de l'ordre de 2,5 à 3 m. Le volume surveillé est donc bien délimité tout autour de cette clôture.

Dans la réalisation illustrée à la figure 2, le tube conducteur 2 a été remplacé par un plan ou grillage métallique 12 relié à la masse des câbles coaxiaux d'alimentation 4 et 5.

De même que dans le mode de réalisation de la figure 1, chacune des lignes de transmission est chargée par son impédance caractéristique 16, 17, qui dans ce cas peut être calculée par la formule approchée :$\text{R = 138 log (4 D/d),}$ dans laquelle D est la distance séparant les tubes 1 et 3, et d est le diamètre de ces tubes. Dans le cas où l'on utilise des conducteurs métalliques constitués de tubes de diamètre 40 mm, disposés respectivement à environ 0,5 m et 2 m du sol, on peut calculer une valeur approximative des résistances égales à l'impédance caractéristique de cette installation voisine de 200 Ohms.

Les tubes 1 et 3 peuvent être maintenus à une distance par exemple d'environ 100 mm du plan du grillage 12, au moyen de supports diélectriques convenables, disposés tous les 2 à 3 m, par exemple tels que référencés en 9.

Dans cette réalisation, la détection est délimitée au seul côté du grillage qui porte les tubes, et le volume de détection intéresse une hauteur de l'ordre de 2,5 à 3 m, sur une largeur de 1,5 à 2 m, au-delà du plan du grillage métallique.

En relation avec la figure 3, on expliquera rapidement le fonctionnement du système.

Comme pour les câbles détecteurs, la détection est obtenue par la mesure et l'analyse du coefficient de transmission obtenu entre les deux lignes couplées 1 et 3 (en coopération avec la ligne de masse 2 ou 12).

La fréquence de fonctionnement est habituellement de quelques dizaines à 100 MHz.

La localisation de l'intrusion le long de la ligne peut être obtenue au moyen de mesures successives à plusieurs fréquences, un calcul de transformée de Fourrier permettant d'obtenir une impulsion temporelle dont le retard donne la position de l'intrusion, selon la méthode connue du radar à impulsions synthétiques. Les modifications des signaux détectés entre l'émetteur E et le récepteur R sont adressées au calculateur C qui effectue les mesures et indique ainsi s'il se produit une intrusion, la localisation étant faite par comparaison de mesures successives, par exemple de fréquences sinusoïdales émises entre 60 et 70 MHz, selon la longueur des tronçons et la précision désirée de la localisation. La phase et l'amplitude des signaux reçus au récepteur sont analysées, envoyées au calculateur, lequel à son tour pilote l'émetteur et acquiert les résultats.

Bien entendu, l'invention n'est pas limitée aux modes de réalisation illustrés et décrits. En particulier, le diamètre des tubes utilisés, ainsi que les fréquences de travail peuvent être modifiés selon les besoins.

Pour des dispositifs de détection d'intrusions, plus particulièrement humaine, on placera avantageusement les lignes de transmission les unes au-dessus des autres en les répartissant au-dessus du sol à des intervalles par exemple de l'ordre de 40 cm à 1 m. Le diamètre des tubes métalliques pour des raisons d'économie de fabrication sera avantageusement de quelques dizaines de millimètres, l'exemple de 40 mm donné n'étant bien entendu nullement limitatif.

## Revendications

1. Dispositif pour la détection d'intrusions du type utilisant des câbles rayonnants de détection disposés en aérien, distants l'un de l'autre d'environ quelques dizaines de centimètres à quelques mètres, s'étendant parallèlement l'un à l'autre le long de la zone à surveiller, le dispositif fonctionnant en émission-réception sous une fréquence appropriée de quelques dizaines de mégahertz, émettant un signal de détection d'intrusions lorsque sous l'effet d'une intrusion, le champ électromagnétique à l'extérieur et au voisinage des câbles est perturbé, ledit dispositif comprenant un émetteur (E) relié par un câble coaxial (4) à une première ligne de transmission (3) du dispositif, et un récepteur (R) relié par un câble coaxial (5) à une seconde ligne (1) de transmission du dispositif, ainsi qu'un calculateur (C) relié à l'émetteur (E) et au récepteur (R) pour analyser les résultats des signaux détectés, ledit dispositif étant **caractérisé en ce que** lesdits câbles rayonnants de détection sont constitués par au moins deux tubes métalliques (1, 3) disposés parallèlement l'un à l'autre et formant avec un troisième conducteur électrique (2, 12) relié à la masse des câbles (4, 5) coaxiaux d'alimentation et de réception du dispositif, les deux lignes de transmission couplées du dispositif, lesquelles sont chargées à leur extrémité libre sur leur impédance caractéristique (6 - 7, 16 - 17).

2. Dispositif selon la revendication 1, **caractérisé en ce que** le troisième conducteur électrique est constitué par un troisième tube métallique (2) disposé entre les deux autres.

3. Dispositif selon la revendication 1, **caractérisé en ce que** le troisième conducteur électrique est constitué par un grillage ou plan métallique (12) équivalent disposé d'un côté des deux tubes (3, 1) reliés respectivement à l'émetteur (E) et au récepteur (R).

4. Dispositif selon l'une quelconque des revendications précédentes, **caractérisé en ce que** les tubes métalliques (1, 2, 3) ont des diamètres de l'ordre de quelques dizaines de millimètres.

5. Dispositif selon la revendication 4, **caractérisé en ce que** les tubes métalliques ont des diamètres de l'ordre de 40 mm.

6. Dispositif selon l'une quelconque des revendications 1, 2, 4 ou 5, **caractérisé en ce qu'**il comprend, pour supporter les tubes métalliques (1, 2, 3), des poteaux (8) réalisés en un matériau diélectrique tel que verre-résine.

7. Dispositif selon l'une quelconque des revendications 1, 4 ou 5 prise en combinaison avec la revendication 3, **caractérisé en ce qu'**il comprend pour supporter les tubes métalliques (1, 3) des entretoises (9) fixées au plan ou grillage métallique (12).

8. Dispositif selon l'une quelconque des revendications précédentes, **caractérisé en ce que** les lignes de transmission (1, 3) sont placées les unes au-dessus des autres en étant réparties au-dessus du sol à des intervalles par exemple de l'ordre de 40 cm à 1 m.

## Claims

1. Intrusion detection device of the type using radiating detection cables which are disposed overhead and spaced from one another by approximately several tens of centimetres to several metres and which extend parallel to one another along the zone to be monitored, wherein the device operates to as to transmit and receive at an appropriate frequency of several tens of megahertz, transmitting an intrusion detection signal when under the effect of an intrusion the electromagnetic field outside and within the vicinity of the cables is disturbed, the said device comprising a transmitter (E) connected by a coaxial cable (4) to a first transmission line (3) of the device and a receiver (R) connected by a coaxial cable (5) to a second transmission line (1) of the device, as well as a calculator (C) connected to the transmitter (E) and to the receiver (R) in order to analyse the results of the signals detected, the said device being **characterised in that** the said radiating detection cables consist of at least two metal tubes (1, 3) which are disposed parallel to one another and which with a third electrical conductor (2, 12) connected to the earth of the coaxial supply and receiving cables (4, 5) of the device form the two coupled transmission lines of the device which are loaded at their free end to their characteristic impedance (6 -7,16-17).

2. Device as claimed in Claim 1, **characterised in that** the third electrical conductor consists of a third metal tube (2) disposed between the two others.

3. Device as claimed in Claim 1, **characterised in that** the third electrical conductor consists of a grille or equivalent metal panel (12) which is disposed on one side of the two tubes (3, 1) connected respectively to the transmitter (E) and to the receiver (R).

4. Device as claimed in any one of the preceding claims, **characterised in that** the metal tubes (1, 2, 3) have diameters of the order of several tens of millimetres.

5. Device as claimed in Claim 4, **characterised in that** the metal tubes have diameters of the order of 40 mm.

6. Device as claimed in any one of Claims 1, 2, 4 or 5, **characterised in that** in order to support the metal tubes (1, 2, 3) it comprises posts (8) made from a dielectric material such as glass-resin.

7. Device as claimed in any one of Claims 1, 4 or 5 taken in combination with Claim 3, **characterised in that** in order to support the metal tubes (1, 3) it comprises spacers (9) fixed to the metal panel or grille (12).

8. Device as claimed in any one of the preceding claims, **characterised in that** the transmission lines (1, 3) are placed one above the other and are distributed above the ground at intervals for example of the order of 40 cm to 1 m.

## Patentansprüche

1. Vorrichtung zur Eindringungsdetektion mit strahlenden Detektionskabeln, die oberirdisch voneinander ungefähr einige zehn Zentimeter bis einige Meter angeordnet sind, wobei sie sich parallel zueinander entlang des zu überwachenden Bereiches erstrecken, die Vorrichtung mit Austrahlung-Empfang mit einer geeigneten Frequenz von einigen zehn Megahertz arbeitet und ein Eindringungsdetektionssignal ausstrahlt, wenn unter der Wirkung eines Eindringens das elektromagnetische Feld außerhalb und in der Nähe der Kabel gestört wird, wobei die Vorrichtung einen Sender (E), der durch ein koaxiales Kabel (4) mit einer ersten Transmissionsleitung (3) der Vorrichtung verbunden ist, und einen Empfänger (R), der durch ein koaxiales Kabel (5) mit einer zweiten Transmissionsleitung (1) der Vorrichtung verbunden ist, sowie einen Rechner (C) aufweist, der mit dem Sender (E) und dem Empfänger (R) verbunden ist, um die Ergebnisse der erfaßten Signale zu analysieren, wobei die Vorrichtung **dadurch gekennzeichnet ist, daß** die strahlenden Detektionskabel aus mindestens zwei metallischen Rohren (1, 3) gebildet sind, die parallel zueinander angeordnet sind und mit einem dritten elektrischen Leiter (2, 12), der mit der Masse der koaxialen Einspeisungs- und Empfangskabel (4, 5) der Vorrichtung verbunden ist, die zwei gekoppelten Transmissionsleitungen der Vorrichtung bilden, die an ihrem freien Ende mit ihrer charakteristischen Impedanz (6-7, 16-17) belastet sind.

2. Vorrichtung nach Anspruch 1, **dadurch gekennzeichnet, daß** der dritte elektrische Leiter durch ein drittes metallisches Rohr (2) gebildet ist, das zwischen den zwei anderen angeordnet ist.

3. Vorrichtung nach Anspruch 1, **dadurch gekennzeichnet, daß** der dritte elektrische Leiter durch ein metallisches Gitter oder eine äquivalente metallische Fläche (12) gebildet ist, das bzw. die auf einer Seite der zwei Rohre (3, 1) angeordnet ist, die jeweils mit dem Sender (E) und dem Empfänger (R) verbunden sind.

4. Vorrichtung nach einem der vorhergehenden Ansprüche, **dadurch gekennzeichnet, daß** die metallischen Rohre (1, 2, 3) Durchmesser der Größenordnung von einigen zehn Millimetern haben.

5. Vorrichtung nach Anspruch 4, **dadurch gekennzeichnet, daß** die metallischen Rohre Durchmesser der Größenordnung von 40 mm haben.

6. Vorrichtung nach einem der Ansprüche 1, 2, 4 oder 5, **dadurch gekennzeichnet, daß** sie zum Stützen der metallischen Rohre (1, 2, 3) Pfosten (8) aufweist, die aus einem dielektrischen Material, wie zum Beispiel Glas-Harz ausgeführt sind.

7. Vorrichtung nach einem der Ansprüche 1, 4 oder 5 in Kombination mit Anspruch 3, **dadurch gekennzeichnet, daß** sie zum Stützen der metallischen Rohre (1, 3) Stege (9) aufweist, die an der metallischen Fläche oder dem metallischen Gitter (12) befestigt sind.

8. Vorrichtung nach einem der vorhergehenden Ansprüche, **dadurch gekennzeichnet, daß** die Transmissionsleitungen (1, 3) übereinander angeordnet sind, wobei sie über dem Boden in Abständen von zum Beispiel der Größenordnung von 40 cm bis 1 m verteilt sind.
